# EUROPÄISCHE PATENTSCHRIFT

(11) **EP 0 787 226 B1**
(45) Veröffentlichungstag und Bekanntmachung des Hinweises auf die Patenterteilung: **25.11.1998**
(21) Anmeldenummer: 95930328.0
(22) Anmeldetag: 19.09.1995
(51) Int. Cl.: D03D 37/00, D03D 49/20

(54) **GEWEBEABZUGSEINRICHTUNG AN EINER RUNDWEBMASCHINE**
WOVEN FABRIC TAKE-DOWN DEVICE FOR A CIRCULAR LOOM
DISPOSITIF ATTRACTEUR D'UN TISSU POUR METIER A TISSER CIRCULAIRE

(30) Priorität: 20.10.1994 CH 3149/94
(43) Veröffentlichungstag der Anmeldung: 06.08.1997
(73) Patentinhaber: STARLINGER & CO. GESELLSCHAFT MBH, 1060 Wien (AT)
(72) Erfinder: Starlinger-Huemer, Franz X., 1060 Wien (AT)
(74) Vertreter: Collin, Hans, Dipl.-Ing. Dr.
(86) Internationale Anmeldenummer: AT9500182
(87) Internationale Veröffentlichungsnummer: WO9612838

(56) Entgegenhaltungen:
- EP-A- 0 167 830
- EP-A- 0 214 668
- EP-A- 0 523 581
- AT-B- 387 797
- DE-A- 4 137 681
- US-A- 4 977 933

## Beschreibung

Die vorliegende Erfindung betrifft eine Gewebeabzugseinrichtung an einer Rundwebmaschine, bei welcher eine Mehrzahl Teilschäfte kreisförmig um ein Rundriet herum angeordnet sind und je eine Mehrzahl innere und äussere Weblitzen zur Führung jeweils eines Teils der zwei ringsumverteilten Kettfadenscharen tragen, denen zur Bildung des Web- bzw. Wanderfaches über eine umlaufende Hauptwelle eine gegenläufige auf- und niedergehende Wechselbewegung erteilt wird, welche Hauptwelle über eine Steuerscheibe Webschützen im Rundriet umlaufend antreibt und das so gebildete Schlauchgewebe über die Gewebeabzugseinrichtung abgezogen wird, wobei die Hauptwelle vom Antrieb der Gewebeabzugsvorrichtung getrennt ist.

Ein solcher Webstuhl ist aus der US-4 977 933 bekannt und bildet die Grundlage für den Oberbegriff des Anspruchs 1 der vorliegenden Erfindung. Bei diesem bekannten Rundwebstuhl werden die Abzugswalzen von einem eigenen Antrieb in Form eines Elektromagneten, der in zeitlich abgestimmter Beziehung mit der Geschwindigeit des Webschützen ein Sperrzahnrad mit Sperrklinke betätigt, angetrieben.

Von erheblichem Nachteil bei solchen Rundwebmaschinen sind die im Gewebe auftretenden Dünnstellen nach einem Schussfadenfehler, etwa durch Erschöpfung der Schussfadenspule des einen oder anderen umlaufenden Schützen oder infolge Schussfadenbrüche. Zwar sind die üblichen Schussfadenüberwachungsmittel am Riet der Maschine in der Lage, auf einen festgestellten Schussfadenfehler hin sofort ein Stoppsignal an den einerseits die Hauptwelle der Rundwebmaschine und andrerseits die Gewebeabzugsvorrichtung antreibenden Motor der Maschine zu übermitteln, der dann aber nicht abrupt stehen bleibt, sondern unter der Wirkung der grossen, an der Hauptwelle wirksamen Massenkräfte weiterdreht. Damit erfolgt aber auch ein weiteres Abziehen des Gewebes, in das nun aber beim Nachumlauf der Schützen weniger Schussfäden pro Kettfadenlängeneinheit eingewoben werden, da ja mindestens ein Schussfaden fehlt. In der Regel machen die Schützen nach einem Maschinenstopp noch zwei bis drei Umläufe bis zum vollständigen Stillstand der Maschine.

Es ist nun Aufgabe der vorliegenden Erfindung, die Gewebeabzugseinrichtung einer solchen Rundwebmaschine derart auszugestalten, dass Dünnstellen im Gewebe infolge Nachlaufen der gestoppten Maschine vermieden werden und Webfehler bei einem Schussfadenbruch absolut auszuschliessen sind.

Dies wird erfindungsgemäss zunächst erreicht durch einen eigenen, mindestens die Abzugswalzen und gegebenenfalls den Gewebeballen über Getriebemittel antreibenden Motor, dessen Drehzahl über einen Drehzahlregler von einem Rechner regelbar ist, welcher über einen Impulsgeber o. dgl. mit dem Hauptantrieb der Rundwebmaschine verbunden ist zur Erzeugung von Regelimpulsen proportional der Drehzahl der Rundwebmaschine resp. der Hauptwelle.

Dies gestattet zunächst ein zur Drehzahl der Rundwebmaschine sofortiges lineares Aufund Abregeln des Gewebeabzuges, so dass insbesondere im Gestellbereich resp. auch beim Anlaufen der Webmaschine ungewollte Veränderungen in der vorgegebenen Schussfadendichte vermieden werden.

Dadurch, daß der Rechner zusätzlich in Signalverbindung mit Schussfadenüberwachungsmitteln steht, wird auf einen Schussfadenfehler hin sofort eine Nachregelung der Drehzahl des Motors der Gewebeabzugseinrichtung in vorgegebener Weise veranlasst und dadurch bewirkt, daß der Schussfadenfehler keinen Webfehler nach sich zieht.

Weiter kann der Rechner über seine Tastatur entsprechend programmiert werden, um in feinsten Abstufungen die Schussfadendichte zu variieren, indem die Folge der Regelimpulse verändert wird, um die Drehzahl des Motors der Gewebeabzugseinrichtung unabhängig der Drehzahl der Rundwebmaschine zusätzlich zu verändern.

Eine beispielsweise Ausführungsform des Erfindungsgegenstandes ist nachfolgend anhand der Zeichnung, welche in einer Seitenansicht und in schematischer Darstellung eine Rundwebmaschine veranschaulicht mit den Mitteln der erfindungsgemässen Gewebeabzugseinrichtung, näher erläutert.

Die gezeigte Wellenfach-Rundwebmaschine ruht in üblicher Weise auf einem Maschinen-Grundgestell 1, an dem sich ein kreisförmiger Rahmenträger 2 abstützt, der das Riet 3, die Ein- und Austaster 4 für die Maschine, die Rahmenteile 5 für die Ringhalter und u.a. die Teilschäfte 6 und 7 trägt. Diese Teilschäfte 6 und 7 sind kreisförmig in zwei Reihen um die Hauptwelle 8 der Maschine herum angeordnet, wobei diese äussere 6 und innere Teilschäfte 7 bilden.

Weiter sind an der gezeigten Webmaschine die Einzugswalze 15 für die nicht näher gezeigten Kettfäden bzw. -bändchen links und die Einzugswalze 16 für die Kettfäden rechts und zudem die Ueberlaufrollen 17 für diese Kettbändchen sichtbar. Diese Kettfäden oder Kettbändchen sind in zwei ringsumangeordnete Kettfadenscharen aufgeteilt und werden in bekannter Weise von nicht näher gezeigten Gruppen von Kettfadenspulen abgezogen. Zur Bildung des Webfaches wird dann durch die Teilschäfte eine dieser Scharen angehoben, während die andere aus der Höhe der Webebene durch die sogenannten Fachwechselbewegungen nach unten geführt wird, so dass ein Kettfadenoberfach und ein Kettfadenunterfach entsteht. In dieses sogenannte Web- oder Wanderfach wird dann mindestens ein, in der Regel mehrere Schützen 30 mit einer Schussfadenspule 60 auf einer horizontalen Kreisbahn hindurchgeführt.

Der Antrieb der Schützen 30 erfolgt dabei durch eine Steuerscheibe 33, welche drehfest auf der Hauptwelle 8 der Maschine aufsitzt und welche mit Schubmittel 33' an den Schützen schiebend angreift. Die Hauptwelle 8 ist hierfür über Getriebemittel 50 mit einem Antriebsmotor 51 verbunden.

Weiter trägt die Hauptwelle 8 hier zwei weitere Steuerscheiben 26 und 27, welche über eine Mehrzahl, radial um diese Steuerscheiben verteilt angeordnete Schwenkhebel 36 und 37 mit sogenannten Schaftstangen 46 und 47 in Wirkungsverbindung stehen, welche Schaftstangen 46 und 47 in bekannter Weise die Fachwechselbewegungen an die Teilschäfte 6 bzw. 7 übertragen.

Durch die Kreisbewegung der Schützen wird der von der Schussfadenspule abgewickelte Schussfaden an den Geweberand des erzeugten Schlauchgewebes abgegeben, so dass dieser Schussfaden in das Gewebe eingewoben werden kann. Das Schlauchgewebe kann dann nach oben abgezogen und zu einem flachen Schlauchgewebe zusammengelegt werden.

Hierfür stützt sich am Grundgestell 1 der Träger 9 für die Gewebeabzugsvorrichtung 70 ab, welche u.a. die Getriebemittel 10 für den Gewebeabzug, ferner Gewebe-Abzugsrollen 11 und 12 und den Gewebeballen 13 umfasst. Im Abzugsbereich ist zudem ein Gewebe-Breithalter 14 wirksam.

Soweit kann der Aufbau der gezeigten Rundwebmaschine dem bekannten Stand der Technik entsprechen, so dass sich eine weitergehende Erläuterung einer solchen Maschine erübrigt.

Das hier zu behandelnde Problem an einer solchen vorbeschriebenen Rundwebmaschine besteht nun in der Trennung der Hauptwelle 8 resp. des Hauptmotors 51 vom Antrieb der Gewebeabzugsvorrichtung 70.

Dieses Problem wird nun erfindungsgemäss gelöst durch einen eigenen, mindestens die Abzugswalzen 11,12 und gegebenenfalls den Gewebeballen 13 über Getriebemittel 10 antreibenden Motor 60, dessen Drehzahl über einen Drehzahlregler 61 von einem Rechner 62 regelbar ist, welcher über einen Impulsgeber 63 o. dgl. mit dem Hauptantrieb 51,8 der Rundwebmaschine verbunden ist zur Erzeugung von Regel impulsen proportional der Drehzahl der Rundwebmaschine resp. der Hauptwelle 8.

Dies gestattet zunächst ein zur Drehzahl der Rundwebmaschine lineares Auf- und Abregeln des Gewebeabzuges, so dass insbesondere im Abstellbereich resp. beim Anlaufen der Webmaschine ungewollte Veränderungen in der vorgegebenen Schussfadendichte vermieden werden.

Weiter kann der Rechner 62 über seine Tastatur 64 entsprechend programmiert werden, um in feinsten Abstufungen die Schussfadendichte zu variieren, indem die Folge der Regelimpulse verändert wird, um die Drehzahl des Motors 60 der Gewebeatzugseinrichtung unabhängig der Drehzahl der Rundwebmaschine zusätzlich zu verändern.

Dieser Effekt kann zusätzlich dahingehend genützt werden, um auf einfache Weise periodisch und mit vorgegebenem Abstand Querstreifen bildende Schussfadenverdichtungen am Gewebe vorzunehmen, an welchen Stellen nachfolgend eine Trennung der Gewebebahn durchgeführt wird, wobei dann die Schussfadenverdichtungen beispielsweise für die Herstellung von Säcken sowohl für den Sackrand als auch für den Sackboden Verstärkungen bilden.

Um Webfehler bei einem Schussfadenbruch auszuschliessen, ist der Rechner 62 weiter in Signalverbindung 65 mit hier nicht näher erläuterten Schussfadenüberwachungsmitteln 66, um auf einen Schussfadenfehler hin sofort eine Nachregelung der Drehzahl des Motors 60 der Gewebeabzugseinrichtung zu veranlassen, was eine gleichbleibende Schussfadendichte gewährleistet, auch wenn durch einen Fadenbruch plötzlich ein Schussfaden wegfällt.

Der Rechner kann dabei beispielsweise bei einem Fadenbruch an einer Webmaschine mit gleichzeitig vier umlaufenden Schützen die Drehzahl am Gewebeabzug um die Hälfte, bei sechs Schützen um ein Drittel, bei acht Schützen um ein Viertel und bei zehn Schützen um ein Fünftel verringern, was gestattet, dass durch die Verzögerung des Vorschubes des Gewebeabzuges die noch intakten übrigen Schussfäden genügen, um die vorgegebene Schussfadendichte zu erhalten.

Es ist hierbei von Vorteil, dass sich die erfindungsgemässe Anordnung über entsprechende Schnittstellen am Rechner direkt an eine Datenverarbeitsanlage anschliessen lässt, um die gesamte Betriebslage am Webstuhl überwachen und zudem gleichzeitig eine Mehrzahl solcher Rundwebmaschinen ansteuern zu können.

## Patentansprüche

1. Gewebeabzugseinrichtung an einer Rundwebmaschine, bei welcher eine Mehrzahl Teilschäfte kreisförmig um ein Rundriet herum angeordnet sind und je eine Mehrzahl innere und äussere Weblitzen zur Führung jeweils eines Teils der zwei ringsumverteilten Kettfadenscharen tragen, denen zur Bildung des Web- bzw. Wanderfaches über eine umlaufende Hauptwelle eine gegenläufige auf- und niedergehende Wechselbewegung erteilt wird, welche Hauptwelle über eine Steuerscheibe Webschützen im Rundriet umlaufend antreibt und das so gebildete schlauchgewebe über die Gewebeabzugseinrichtung abgezogen wird, wobei die Hauptwelle vom Antrieb der Gewebeabzugsvorrichtung getrennt ist gekennzeichnet durch einen eigenen, mindestens die Abzugswalzen (11,12) und gegebenenfalls den Gewebeballen (13) über Getriebemittel (10) antreibenden Motor (60), dessen Drehzahl über einen Drehzahlregler (61) von einem Rechner (62) regelbar ist, welcher über einen Impulsgeber (63) o. dgl. mit dem Hauptantrieb (51,8) der Rundwebmaschine verbunden ist zur Erzeugung von Regelimpulsen proportional der Drehzahl der Rundwebmaschine resp. der Hauptwelle (8), und der Rechner (62) in Signalverbindung (65) mit Schussfadenüberwachungsmitteln (66) steht, um auf einen Schussfadenfehler hin eine Nachregelung der Drehzahl des Motors (60) der Gewebeabzugseinrichtung zu veranlassen.

2. Gewebeabzugseinrichtung nach Anspruch 1, dadurch gekennzeichnet, dass über den Rechner (62) die Drehzahl des Motors (60) der Gewebeabzugseinrichtung (70) zusätzlich und unabhängig der Drehzahl des Hauptantriebes (51,8) der Rundwebmaschine stufenlos einstellbar ist.

## Claims

1. A fabric draw-off device in a circular loom, in which a plurality of sectional shafts are arranged in circular fashion around a circular reed and each carry a plurality of inner and outer harnesses for guiding a part of the two circularly distributed warp assemblages, which are subjected to an alternate opposing upward and downward movement via a rotationg main shaft for forming the weaving or walking shed, which main shaft rotatingly drives weaving shuttles in the circular reed via a plate cam, and the woven hose thus formed is drawn off via the fabric draw-off device, the main shaft being independent of the drive of the fabric draw-off device, characterized by a separate motor (60) driving at least the draw-off rollers (11, 12) and, optionally, the fabric bale (13) via gear means (10), the rotational speed of which motor is controllable by a computer (62) via a speed-regulating device (61), which computer is connected to the main drive (51, 8) of the circular loom via a pulse generator (63) or the like for generating control pulses proportional to the rotational speed of the circular loom or the main shaft (8), respectively, and the computer (62) is in signal connection (65) with weft thread monitor means (66) so as to effect readjustment of the rotational speed of the motor (60) of the fabric draw-off device in case of a weft fault.

2. A fabric draw-off device as claimed in claim 1, characterized in that the rotational speed of the motor (60) of the fabric draw-off device (70) is continuously adjustable via the computer (62) additionally to and independent of the rotational speed of the main drive (51, 8) of the circular loom.

## Revendications

1. Dispositif de tirage de tissu dans un métier à tisser circulaire, où plusieurs tiges sont arrangées de façon circulaire autours d'un ros circulaire et chaqu'une porte plusieurs lisses intérieures et extérieures pour le guidage respectif d'un partie des deux assemblages de fils de chaîne distribués tout autour, auxquels un mouvement opposé alternant vers le haut et vers le bas est communiqué par l'intermédiaire d'un arbre principal tournant pour former le pas de chaîne, arbre principal qui actionne des navettes dans le ros circulaire par l'intermédiaire d'un disque de commande et le tissu tubulaire ainsi formé est tiré par le dispositif de tirage de tissu, l'arbre principal étant indépendant du mécanisme de commande du dispositif de tirage de tissu, caractérisé par un moteur (60) séparé actionnant au moins les roulettes de tirage (11, 12) et, le cas échéant, la balle de tissu (13) par l'intermédiaire de moyens d'engrenage (10), dont le nombre de tours peut être réglé par un ordinateur (62) par l'intermédiaire d'un régulateur de vitesse (61), ordinateur qui est relié à la commande principale (51, 8) du métier à tisser circulaire par l'intermédiaire d'un distributeur (63) ou un autre moyen semblable pour créer des impulsions de réglage proportionellement au nombre de tours du métier à tisser circulaire ou bien de l'arbre principal (8), et l'ordinateur est en communication de signalisation (65) avec des moyens de casse-trame (66) pour provoquer un rajustage du nombre de tours du moteur (60) du dispositif de tirage de tissu par la suite d'une fausse duite.

2. Dispositif de tirage de tissu selon la revendication 1, caractérisé en ce que le nombre de tours du moteur (60) du dispositif de tirage de tissu (70) peut être réglé par l'intermédiaire de l'ordinateur (62) additionnellement et indépendamment du nombre de tours de la commande principale (51, 8) du métier à tisser circulaire.
